# EUROPÄISCHE PATENTSCHRIFT

(11) **EP 0 100 042 B1**
(45) Veröffentlichungstag und Bekanntmachung des Hinweises auf die Patenterteilung: **26.06.1985**
(21) Anmeldenummer: 83107002.4
(22) Anmeldetag: 16.07.1983
(51) Int. Cl.: A42B 3/02

(54) **Schutzhelm, insbesondere für Motorradfahrer**
Protective helmet, in particular a motor cyclist helmet
Casque de protection, en particulier pour motocyclistes

(30) Priorität: 22.07.1982 DE 3227410
(43) Veröffentlichungstag der Anmeldung: 08.02.1984
(73) Patentinhaber: Bayerische Motoren Werke Aktiengesellschaft, 80788 München (DE)
(72) Erfinder: Huber, Siegfried, Ing. (Grad.), D-8000 München 80 (DE)
(74) Vertreter: Dexheimer, Rolf

## Beschreibung

Die Erfindung bezieht sich auf einen Schutzhelm der im Oberbegriff des Patentanspruchs 1 genannten Art, welche aus dem DE-U-78 37 986 hervorgeht.

Ein ähnlicher Schutzhelm ist auch aus der DE-B-2 724 984 bekannt.

Wenn bei einem heute üblicherweise getragenen Integralschutzhelm die Sichtscheibe dichtend am Randbereich der Sichtöffnung anliegt, kann bei niedrigen Außentemperaturen wegen des nahezu luftdichten Helminnenraums die Sichtscheibeninnenseite beschlagen werden, wodurch die Durchsicht erheblich behindert wird. Dies läßt sich zwar dadurch vermeiden, daß die Sichtscheibe einen Spalt geöffnet wird - wobei ihr untenliegender Randbereich beispielsweise 15 Millimeter von der Heimaußenhaut absteht - so daß in den Helminnenraum zirkulierende Luft einströmen kann. Da jedoch am untenliegenden, mittigen Randbereich der Sichtscheibe der höchste Staudruck entsteht, hat ein spaltweises Öffnen der Sichtscheibe den Nachteil, daß der Gesichtbereich, insbesondere die Augen des Schutzhelmträgers, stark mit Zugluft beaufschlagt wird. Dies kann sich nicht nur für den Helmträger gesundheitsschädlich auswirken, sondern es kann dadurch auch nachteiligerweise die Sichtscheibeninnenseite durch die mit hohem Druck einströmende Luft mit Spritzwasser beschlagen werden.

Das Luftführungsteil des eingangs genannten Schutzhelms ist flächig ausgebildet und erstreckt sich vom Kinnschutz schräg in den Helminnenraum bis in den Bereich des Sichtfeldes des Helmträgers. Da dieses Luftführungsteil lediglich dazu dient, das Beschlagen der Sichtscheibeninnenseite mit Atemluft zu vermeiden, erfüllt es eine andere Zweckbestimmung.

Aufgabe der Erfindung ist es daher, ein Luftführungsteil der eingangs genannten Art so auszubilden, daß die Sichtscheibe eines Schutzheims zur Vermeidung von Feuchtigkeitsniederschlag an ihrer Innenseite einerseits spaltweise geöffnet sein kann und dabei aber nicht der Augenbereich des Schutzhelmträgers mit Zugluft beaufschlagt wird, andererseits aber dennoch problemlos vollständig geschlossen werden kann. Nach einer Ausgestaltung der Erfindung soll dabei auch kein Wasser in den Helminnenraum gelangen können.

Zur Lösung der Aufgabe sind die im kennzeichnenden Teil des Patentanspruchs 1 dargelegten Gestaltungsmerkmale vorgesehen.

Durch das erfindungsgemäß ausgebildete und angeordnete Luftführungsteil kann die Sichtscheibe bei Anlage ihres untenliegenden Randbereichs am Luftführungsteil einerseits spaltweise geöffnet sein (wobei der untenliegende Randbereich ca. 15 Millimeter von der Helmaußenhaut entfernt ist), so daß sich durch die einströmende Luft auf ihrer Innenseite kein Feuchtigkeitsniederschlag bildet, andererseits wird aber die Stauluft durch das sich im Mittelbereich der Sichtscheibe befindende Luftführungsteil beidseits an diesem vorbei zu den Seitenbereichen der Sichtöffnung hin geleitet. Hierdurch wird nicht der Augenbereich des Helmträgers mit Luft beaufschlagt, zumal hierbei die eingeleitete, wie geschildert strömende Luft eine vergleichsweise niedrigere Geschwindigkeit hat. Nachdem jedoch das Luftführungsteil aus gummielastischem Material besteht, läßt es sich mit sehr geringem Kraftaufwand einwärts verlagern, so daß die Sichtscheibe gewünschtenfalls vollständig geschlossen werden kann. Die beidseits des Luftführungsteils in den Helminnenraum strömende Luft zirkuliert kurzzeitig in diesem und trägt dadurch zum Nichtbeschlagen der Innenseite der Sichtscheibe bei. Schließlich wird die in den Heminnenraum einströmende Luft teilweise zur Sichtscheibenoberseite - durch den dort herrschenden Unterdruck- und/oder zur Unterseite des Schutzhelms hin abgesaugt.

Ein sehr sattes Anschmiegen des Luftführungsteils an die Sichtscheibe wird durch seine Gestaltung gemäß den Merkmalen der Patentansprüche 2 und 3 erreicht. Da die Dichtlippe sehr biegsam ist, kann sie mit geringfügigem Kraftaufwand, nämlich durch bloßes Abwärtsschwenken der Sichtscheibe, einwärts verlagert werden.

Der zwischen Sichtscheibe und Luftführungsteil bei dessen einwärts gerichteter Verlagerung bestehende, ohnehin geringe Reibungskontakt läßt durch Beflockung der Dichtlippe mit Velour noch vermindern (Merkmal des Patentanspruchs 5).

Ein mit zwei Seitenteilen versehenes Luftführungsteil ist kostengünstig im Schäum- oder Spritzgießverfahren herstellbar und kann vor allem problemlos an einem handelsüblichen Schutzhelm nachgerüstet werden, ohne daß an diesem irgendwelche Veränderungen erforderlich sind (Merkmal des Patentanspruchs 6).

In der am Luftführungsteil und den Seitenteilen vorgesehenen Wasserführungsnut kann sich das am oberen Randbereich des Kinnschutzes gegebenenfalls vorhandene Wasser ansammeln, das - ohne in den Helminnenraum gelangen zu können - über die rückwärtigen Randbereiche des Kinnschutzes nach unten abfließen kann (Merkmal des Patentanspruchs 6) ; durch dieses Merkmal wird somit das Luftführungsteil gemäß dem Hauptanspruch noch verbessert.

Andere Ausgestaltungen der Erfindung sind in weiteren Unteransprüchen gekennzeichnet.

Ein Ausführungsbeispiel ist in der Zeichnung dargestellt und wird im folgenden erläutert. Es zeigt :
Figur 1 einen Schutzhelm in Vorderansicht,
Figur 2 eine Seitenansicht zu Fig. 1,
Figur 3 einen Schnitt längs der Linie 111-111 in Fig. 1 in größerem Maßstab bei spaltweise geöffneter Sichtscheibe,
Figur 4 eine abgewandelte Ausführungsform eines Luftführungsteils im Schnitt,
Figur 5 einen Schnitt im Bereich der Helmsymmetrieebene eines an der Ausfütterung eines Kinnschutzes ausgebildeten Luftführungsteils,
Figur 6 einen Schnitt im Seitenbereich des Kinnschutzes eines an der Ausfütterung ausgebildeten Seitenteils.

. Der in den Fig. 1 und 2 dargestellte Motorradfahrer-Schutzheim 1 hat eine Sichtöffnung 2, welche von einer Sichtscheibe 3 überdeckbar ist. Diese ist zusammen mit einem Kinnschutz 4 über dessen seitliche Anlenkteile 4' an zwei gegenüberliegenden Lagerbolzen 5 hoch- und niederschwenkbar am Schutzhelm 1 gelagert. Durch die gemeinsame Anlenkung von Kinnschutz 4 und Sichtscheibe 3 kann letztere unabhängig vom oder zusammen mit dem Kinnschutz 4 verschwenkt werden ; bei dessen Hochschwenken wird dagegen zwangsläufig auf die Sichtscheibe 3 mit verlagert. Bei einem starren Kinnschutz 4 kann die Sichtscheibe 3 natürlich wie üblich schwenkbar gelagert sein.

Am Kinnschutz 4 ist im Mittelbereich seiner Längserstreckung, also im Bereich der Symmetrieebene des Schutzhelms 1, ein von seinem oberen Rand 4"' nach oben ragendes Luftführungsteil 7 angeordnet, das aus weichem gummielastischem Material besteht. Wie in Fig. 2 und 3 ersichtlich, weist das Luftführungsteil 7 eine Dichtlippe 8, auf welche nach dem in Fig. 3 gezeigten Ausführungsbeispiel ein sichelförmiges Querschnittsprofil hat, wobei dessen freier Endabschnitt 8' zum untenliegenden Rand der Sichtscheibe 3 hin gerichtet ist. Bei spaltweise geöffneter Sichtscheibe 3 (wobei ihr untenliegender Rand um das etwa 15 Millimeter betragende Maß a von ihrer Auflagefläche 4" am Kinnschutz 4 absteht, wie in Fig. 2 mit strichpunktierten und in den Fig. 3 bis 5 mit durchgezogenen Linien dargestellt) ragt die Dichtlippe 8 bzw. die im folgenden erläuterte Dichtlippe 9 des Luftführungsteils 7 soweit über die Auflagefläche 4" der Sichtscheibe 3 am Kinnschutz 4 hinaus, daß sich ihr freier Endabschnitt 8' bzw. ihre Frontseite 9' an die Sichtscheibe 3 anschmiegt, also mit geringfügiger Vorspannung an dieser in deren erwähnten Schwenklage anliegt (in Fig. 3 und 4 mit durchgezogenen Linien gezeigt).

Bei dem in Fig. 4 gezeigten Ausführungsbeispiel einer Dichtlippe 9 hat diese im Herstellzustand ein etwa winkelförmiges Querschnittsprofil mit einer der Sichtscheibe 3 zugewandten, rech-teckförmigen Frontseiten 9', welche an dieser bei spaltweiser Öffnung flächig anliegt. Die mit der Sichtscheibe 3 zusammenwirkende Oberseite des freien Endabschnitts 8' der Dichtlippe 8 bzw. die Frontseite 9' der Dichtlippe 9 ist mit Velour 10 beflockt ; hierdurch entsteht beim Zusammenwirken von Sichtscheibe 3 und Dichtlippe 8, 9 ein sehr kleiner Reibungswiderstand. Wie in Fig. 1 ersichtlich, beträgt die Längserstreckung der Dichtlippe 8 und 9 etwa ein Drittel der Längserstreckung des Kinnschutzes 4 (Längenmaß zwischen den Seitenkanten 2' der Sichtöffnung 2). In den Fig. 1 und 2 ist zu ersehen, daß sich an das Luftführungsteil 7 zwei Seitenteile 11 anschließen, welche bis zu den Endbereichen des Kinnschutzes 4, das heißt bis zu den Seitenkanten 2' der Sichtöffnung 2, verlaufen. Sowohl im Luftführungsteil 7 als auch in den Seitenteilen 11 ist eine durchlaufende, zur Sichtscheibe 3 hin offene Wasserführungsnut 12 ausgebildet, welche an den freien, den Seitenkanten 2' der Sichtöffnung 2 zugewandten Enden der Seitenteile 11 nach unten ausmündet (bei 18). Die Seitenteile 11 verjüngen sich keilförmig in ihrer Höhe ab dem Luftführungsteil 7 bis zu ihren freien Enden hin. Das Luftführungsteil 7 weist schließlich einen nach unten ragenden Fortsatz 13 auf, der zur Aufnahme eines Mikrofons oder dergleichen dient und der etwa doppelt so hoch wie das Luftführungsteil 7 ist. Ein aus dem Luftführungsteil 7, den beiden Seitenteilen 11 und dem Fortsatz 13 bestehendes, einstückiges Einsatzteil, das sich kostengünstig im Schäum- oder Spritzgießverfahren herstellen läßt, wird zweckmäßigerweise am Kinnschutz 4 durch eine Klebe- und/oder Klemmverbindung befestigt.

Wie in den Fig. 5 und 6 ersichtlich, kann das Luftführungsteil 7 und die Seitenteile 11 auch einstückig an der Ausfütterung 14 des Kinnschutzes 4 ausgebildet sein, wobei die Ausfütterung 14 durch eine an letzterem vorgesehene, einwärts weisende Abwinkelung 15 fixiert und mit dieser verklebt wird. Am außenliegenden, mit der Oberseite 15' der Abwinkelung 15 zusammenwirkenden Randbereich der Ausfütterung 14 ist längs dem Luftführungsteil 7 und den Seitenteilen 11 eine durchlaufende Abschrägung 16 vorgesehen, welche zusammen mit der Oberseite 15' der Abwinkelung 15 die Wasserführungsnut 12 bildet. Da das Luftführungsteil 7 und die Seitenteile 11 die innenliegende Stirnseite der Abwinkelung 15 überdecken, bilden sie für diese vorteilhafterweise einen Kantenschutz.

Die Sichtscheibe 3 trägt an ihrem obenliegenden Randbereich auf ihrer Innenseite eine Dichtung 17, durch weiche die Sichtscheibe 3 auch bei spaltweiser Öffnung in Bezug zum Schutzhelm 1 abgedichtet wird. Durch den an der Oberseite der Sichtscheibe 3 herrschenden Unterdrucks wird aber dennoch die wie erwähnt in den Helminnenraum einströmende Luft teilweise abgesaugt.

Das erfindungsgemäß am Schutzhelm 1 vorgesehene Luftführungsteil 7 wirkt mit der Sichtscheibe 3 wie folgt zusammen (Fig. 1 und 2) :

Bei spaltweise geöffneter Sichtscheibe 3 liegt ihr untenliegender, dabei um das Maß a (ca. 15 Millimeter) von der Auflagefläche 4" am Kinnschutz 4 abstehender Rand an der Dichtlippe 8 bzw. 9 des Luftführungsteils 7 an, wodurch die speziell helmmittig sehr stark strömende Luft an dessen beiden seitlichen, sich konvergierend nach oben erstreckenden Schrägseiten 7' vorbei in den Helminnenraum strömt. Hierbei wird der einströmende, in Fig. 1 mit den Pfeilen b schematisch dargestellte Luftstrom zu den Seitenbereichen der Sichtöffnung 2 hin geleitet, so daß dieser nicht den Augenbereich des Helmträgers in gesundheitsschädlicher Weise beaufschlagt. Der einströmende Luftstrom verhindert jedoch andererseits ein Beschlagen der Innenseite der Sichtscheibe 3. Durch das Luftführungsteil 7 wird ferner der in den Helminnenraum eingeleitete Luftstrom umgelenkt, so daß er eine niedrigere Geschwindigkeit hat. In der am Luftführungsteil 7 und den Seitenteilen 11 ausgebildeten Wasserführungsnut 12 kann sich dabei das den Kinnschutz 4 beaufschlagende Wasser ansammeln und über dessen rückwärtigen Randbereich nach unten abfließen ; somit gelangt es nicht in den Helminnenraum.

Da das Luftführungsteil 7 aus sehr elastischem Gummi besteht, kann die Sichtscheibe 3 aber dennoch bedarfsweise mit geringem, praktisch ohne zusätzlichen Kraftaufwand vollständig geschlossen werden. Hierbei wird der freie Endabschnitt 8' der Dichtlippe 8 unter Bildung einer Abrollbewegung abwärts, bzw. die Frontseite 9' der Dichtlippe 9 unter Zusammenpressung des gummielastischen Materials oder einer Schwenkbewegung einwärts verlagert, wie in den Fig. 3 und 4 mit strichpunktierten Linien dargestellt ist; die Wasserführungsnut 12 wird dabei im Bereich des Luftführungsteils 7 durch den freien Endabschnitt 8' der Dichtlippe 8 überdeckt.

Bei der erwähnten spaltweise Öffnung der Sichtscheibe 3 (Fig. 2 bis 4) federt die Dichtlippe 8 bzw. 9 des Luftführungsteils 7 durch Eigenspannung wieder nach außen.

## Patentansprüche

1. Schutzhelm (1), insbesondere für Motorradfahrer, dessen Sichtöffnung (2) von einer schwenkbar gelagerten Sichtscheibe (3) 'überdeckbar und an dessen Kinnschutz (4) in der Mitte ein von seinem oberen Rand nach oben ragendes Luftführungsteil (7) vorgesehen ist, dadurch gekennzeichnet, daß das Luftführungsteil (7) aus gummielastischem Material besteht und mit seinem der Sichtscheibe (3) zugewandten Randbereich soweit über deren Auflagefläche (4") am Kinnschutz (4) hinausragt, daß es sich bei spaltweise geöffneter Sichtscheibe an diese anschmiegt.

2. Schutzhelm nach Anspruch 1, dadurch gekennzeichnet, daß das Luftführungsteil (7) eine Dichtlippe (8) aufweist, welche ein sichelförmiges Querschnittsprofil hat, dessen freier Endabschnitt (8') zum untenliegenden Rand der Sichtscheibe (3) hin gerichtet ist.

3. Schutzhelm nach Anspruch 1, dadurch gekennzeichnet, daß das Luftführungsteil (7) eine Dichtlippe (9) aufweist, die eine der Sichtscheibe (3) zugewandte Frontseite (9') hat, welche bei spaltweise geöffneter Sichtscheibe flächig an dieser anliegt.

4. Schutzhelm nach Anspruch 2 oder 3, dadurch gekennzeichnet, daß die Längserstreckung der Dichtlippe (8, 9) etwa ein Drittel der Längserstreckung des Kinnschutzes (4) beträgt.

5. Schutzhelm nach Anspruch 2 oder 3, dadurch gekennzeichnet, daß die mit der Sichtscheibe (3) zusammenwirkende Seite der Dichtlippe (8, 9) mit Velour (10) beflockt ist.

6. Schutzhelm nach Anspruch 1, dadurch gekennzeichnet, daß sich an das Luftführungsteil (7) zwei, jeweils bis zu den Endbereichen des Kinnschutzes (4) reichende Seitenteile (11) anschließen, in denen eine vom Luftführungsteil ausgehende, durchlaufende und zur Sichtscheibe (3) hin offene Wasserführungsnut (12) ausgebildet ist.

7. Schutzhelm nach Anspruch 6, dadurch gekennzeichnet, daß die Wasserführungsnut (12) an den freien Enden der Seitenteile (11) nach unten ausmündet (bei 18).

8. Schutzhelm nach Anspruch 1 oder 6, dadurch gekennzeichnet, daß das Luftführungsteil (7) einen nach unten ragenden Fortsatz (13) zur Aufnahme eines Mikrofons aufweist.

9. Schutzhelm nach Anspruch 6, dadurch gekennzeichnet, daß das Luftführungsteil (7) und die Seitenteile (11) einstückig an der Ausfütterung (14) des Kinnschutzes (4) ausgebildet sind.

10. Schutzhelm, dessen Kinnschutz zur Fixierung der Ausfütterung eine einwärts weisende Abwinkelung hat, nach Anspruch 9, dadurch gekennzeichnet, daß der mit der Abwinkelung (15) zusammenwirkende Randbereich der Ausfütterung (14) abgeschrägt ist und hierdurch die Wasserführungsnut (12) bildet.

## Claims

1. A protective helmet (1), especially for motor- cyclists, the visor opening (2) of which can be covered by a swingably mounted visor (3) and on the chin protector (4) of which there is provided an air-guide part (7) which projects upwardly from the middle of the upper edge of the chin protector, characterized in that the air-guide part (7) is made of rubber material and its edge zone facing the visor (3) projects so far beyond the surface (4") of the chin protector (4) on which the visor rests that it presses against the visor when the latter is partially opened.

2. A protective helmet according to Claim 1, characterized in that the air-guide part (7) has a sealing lip (8) which has an arcuate cross-sectional profile and the free end portion (8') of which is directed towards the edge of the visor (3) lying below the lip.

3. A protective helmet according to Claim 1, characterized in that the air-guide part (7) has a sealing lip (9) having a front face (9') which faces the visor (3) and bears flat on the visor when the latter is partially opened.

4. A protective helmet according to Claim 2 or 3, characterized in that the length of the sealing lip (8, 9) is substantially one-third of the length of the chin protector (4).

5. A protective helmet according to Claim 2 or 3, characterized in that the side of the sealing lip (8, 9) that co-operates with the visor (3) contains flakes of velour (10).

6. A protective helmet according to. Claim 1, characterized in that two side parts (11), each extending to the end zones of the chin protector (4), adjoin the air-guide part (7), in which side parts is formed a continuous water channel (12) which starts at the air-guide part and is open towards the visor (3).

7. A protective helmet according to Claim 6, characterized in that the water channel (12) discharges downwardly (at 18) at the free ends of the side parts (11).

8. A protective helmet according to Claim 1 or 6, characterized in that the air-guide part (7) comprises a downwardly-projecting extension (14) for accommodating a microphone.

9. A protective helmet according to Claim 6, characterized in that the air-guide part (7) and the side part (11) are formed integrally on the lining (14) of the chin protector (4).

10. A protective helmet the chin protector of which has an inwardly-directed angled portion for securing the lining according to Claim 9, characterized in that the edge zone of the lining (14), which co-operates with the angled portion (15), is inclined and thus forms the water channel (12).

## Revendications

1. Casque de protection (1), en particulier pour motocycliste, dont l'ouverture de vision (2) peut être recouverte d'un écran de vision (3) pivotant et au protège-menton (4) duquel est prévu, dans l'axe, un élément de guidage (7) dépassant vers le haut du bord de ce protège-menton, caractérisé en ce que l'élément de guidage de l'air (7) est constitué de matériau à élasticité type caoutchouc et, par sa bordure orientée vers l'écran de vision (3), dépasse au-delà de la surface d'appui (4") de l'écran contre le protège-menton (4) de façon à venir s'appuyer contre l'écran, en se pliant, lorsque cet écran est ouvert en forme de fente.

2. Casque de protection selon la revendication 1, caractérisé en ce que l'élément de guidage de l'air (7) présente une lèvre d'étanchéité (8) de section en forme de faucille dont la portion d'extrémité libre (8') est dirigée vers le bord inférieur de l'écran de vision (3).

3. Casque de protection selon la revendication 1, caractérisé en ce que l'élément de guidage de l'air (7) présente une lèvre d'étanchéité (9) qui possède une face frontale (9') orientée vers l'écran (3) et s'appuyant à plat contre cet écran lorsque cet écran est ouvert en forme de fente.

4. Ecran de protection selon la revendication 2 ou la revendication 3, caractérisé en ce que l'extension longitudinale de la lèvre d'étanchéité (8, 9) est d'environ un tiers de l'extension longitudinale du protège-menton (4).

5. Casque de protection selon la revendication 2 ou la revendication 3, caractérisé en ce que la face de la lèvre d'étanchéité (8, 9) qui collabore avec l'écran (3) est floquée de poils coupés (10).

6. Casque de protection selon la revendication 1, caractérisé en ce qu'à l'élément de guidage de l'air (7) se raccordent deux éléments latéraux (11), atteignant respectivement les zones d'extrémité du protège-menton (4) et dans lesquels est prévue une rainure de guidage de l'eau (12) partant de l'élément de guidage de l'air, continue et ouverte en direction de l'écran de vision (3).

7. Casque de protection selon la revendication 6, caractérisé en ce que la rainure de guidage de l'eau (12) débouche vers le bas en (18) aux extrémités libres des éléments latéraux (11).

8. Casque de protection selon la revendication 1 ou la revendication 6, caractérisé en ce que l'élément de guidage de l'air (7) présente un prolongement (13), qui dépasse vers le bas, pour recevoir un microphone.

9. Casque de protection selon la revendication 6, caractérisé en ce que l'élément de guidage de l'air (7) et les éléments latéraux (11) sont venus de forme d'une pièce sur la doublure (14) du protège-menton.

10. Casque de protection dont le protège-menton présente, pour la fixation de la doublure, un rabat dirigé vers l'intérieur, selon la revendication 9, caractérisé en ce que la bordure de la doublure (14) qui collabore avec le rabat (15) est en dépouille et constitue de ce fait la rainure de guidage de l'eau (12).
